# EUROPÄISCHE PATENTSCHRIFT

(11) **EP 0 079 648 B1**
(45) Veröffentlichungstag und Bekanntmachung des Hinweises auf die Patenterteilung: **10.09.1986**
(21) Anmeldenummer: 82201400.7
(22) Anmeldetag: 08.11.1982
(51) Int. Cl.: F01K 27/02

(54) **Dampfkraftwerk**
Steam power plant
Centrale à vapeur

(30) Priorität: 16.11.1981 CH 7343/81
(43) Veröffentlichungstag der Anmeldung: 25.05.1983
(73) Patentinhaber: BBC Aktiengesellschaft Brown, Boveri & Cie., CH-5401 Baden (CH)
(72) Erfinder: Brand, Andreas, CH-5430 Wettingen (CH); Kogler, Hans, A-2362 Biedermannsdorf (AT)

## Beschreibung

Die vorliegende Erfindung betrifft ein Dampfkraftwerk gemäss dem Oberbegriff des Patentanspruches.

Ein Dampfkraftwerk mit einem geschlossenen Zwischenkühlkreis ist bekannt (Brown Boveri-Mitteilungen 8-79, Seite 533). Die von den gekühlten Anlageteilen aufgenommene und an ein Nebenkühlwasser abgegebene Wärme wird hierbei an die Atmosphäre weitergeleitet, was thermodynamisch einen Verlust bedeutet und eine Umweltbelastung darstellt.

Ferner ist aus der US-A-1 938 077 ein Dampfkraftwerk bekannt mit einem Kühlkreislauf für die zu kühlenden Anlage-Komponenten und einem von einem Nebenkühlmittel beaufschlagten Zwischenkühler. Das Kühlwasser wird hier direkt in den Kesselkreislauf eingeführt, in welchem es schliesslich gekühlt wird ; ein Teil des Kühlwassers aber wird parallel im Zwischenkühler gekühlt, zu weichem Zweck ein regelbares Dreiwegemischventil vorhanden ist.

Ein Dampfkraftwert der eingangs genannten Art ist bekannt aus der US-A-1 741 605. Hierbei wird der im Hauptkreislauf zwischen Kondensator und Vormärmer angeordnete Regenerativ-Wärmetauscher unmittelbar vom zu kühlenden Medium, hier Generatorkühlluft beaufschlagt. In diesem Zwischenkühlkreis ist der von einem Nebenkühlmittel gekühlte Zwischenkühler luftseitig in Serie zum Regenerativ-Wärmetauscher geschaltet. Letzterer wird permanent voll vom zu kühlenden Medium beaufschlagt und kann dadurch überlastet werden. Würde man ihn parallel schalten, so müsste zur Erzielung einer gewünschten Kühllufttemperatur der Durchsatz des Nebenkühlmittels geregelt werden.

Es ist deshalb die Aufgabe der vorliegenden Erfindung, in einem Dampfkraftwerk die Kühlung der Anlagenkomponenten so auszulegen, dass deren Abwärme zumindest teilweise rekuperiert werden kann, ohne dass zusätzliche Regeleingriffe, z. B. über das Nebenkühlmittel, notwendig sind.

Die vorgenannte Aufgabe wird erfindungsgemäss durch die kennzeichnenden Merkmale des Anspruches gelöst.

Der Vorteil der Erfindung ist darin zu sehen, dass der Prozesswirkungsgrad des Hauptkreislaufes verbessert oder die abgegebene Nutzleistung erhöht werden kann, wobei unabhängig vom jeweiligen Turbinenbetrieb die ausreichende Kühlung der entsprechenden Anlagenkomponenten gewährleistet ist.

In der Zeichnung ist anhand eines Schaltschemas ein Ausführungsbeispiel der erfindungsgemässen Anordnung in einem Dampfkraftwerk gezeigt, wobei alle zum Verständnis der Erfindung nicht erforderlichen Teile weggelassen wurden. So wird vom Turbinenkreis nur das sogenannte « kalte Ende vereinfacht dargestellt.

Es ist mit 1 ein Zwischenkühlkreislauf mit einer Umwälzpumpe 4 bezeichnet, welcher unabhängig vom Arbeitsmittel eines Hauptkreislaufes 12 und vom Kondensator-Kühlmittel 17 arbeitet. In den Zwischenkühlkreislauf 1, 1' sind die zu kühlenden Anlagenkomponenten 2, 3, beispielsweise Gleitlager, Pumpen o. ä. und der Zwischenkühler 7 in geschlossenem Kreislauf von Wasser als Zwischenkühlmittel durchströmt. Im Zwischenkühler 7 wird die Abwärme an das Nebenkühlmittel, beispielsweise Flusswasser abgegeben.

Um einen Teil dieser Abwärme rückgewinnen zu können, wird im Hauptkreislauf 12 ein Regenerativ-Wärmetauscher 8 angeordnet. Dieser wird aufgrund der vorherrschenden Temperaturen in die Hauptkondensatleitung 18 zwischen der auf den Kondensator 13 folgenden Hauptkondensatpumpe 14 und der nur angedeuteten Vorwärmstrasse 16 geschaltet. Kühlmittelseitig zweigt dieser Regenerativ-Wärmetauscher 8 über die Leitung 1' vom Zwischenkühlkreislauf 1 ab, zwischen der Umwälzpumpe 4 und dem Zwischenkühler 7. Abströmseitig wird das seine Wärme abgebende Kühlmittel über die Leitung 1" in den Zwischenkühlkreis 1 zurückgeführt, wo es vor den zu kühlenden Komponenten 2, 3 dem gegebenenfalls im Zwischenkühler 7 abgekühlten Medium beigemischt wird. Regenerativ-Wärmetauscher 8 und Zwischenkühler 7 sind somit parallel geschaltet. Die Aufteilung der die beiden Apparate 7, 8 durchströmenden Kühlmittelströme erfolgt in Funktion der Kühlmitteltemperatur vor den zu kühlenden Anlagekomponenten. Hierzu wird die Temperatur mit bekannten Mitteln an einer Mess-Stelle 11 abgenommen, welche stromabwärts der Wiedervereinigungsstelle so angeordnet ist, dass die beiden Teilströme gut durchmischt sind. Das Messignal wird nach entsprechender Verstärkung über die Steuerleitung 10 einem Regler 6 zugeführt, welcher die Durchflussquerschnitte eines Dreiwegeventiles 5 steuert. Das Dreiwegeventil 5 befindet sich an der Stelle im Zwischenkühlkreis 1, an der die Leitung 1' zum Regenerativ-Wärmetauscher 8 abzweigt. Das in den Anlagekomponenten erwärmte Kühlmittel kann nun ausschliesslich im Regenerativ-Wärmetauscher 8 seine Wärme abgeben, was eine vollständige Rückgewinnung bedeutet.

Wenn jedoch dessen Kapazität nicht ausreicht, wird der die Kapazität überschreitende Mengenanteil dem Zwischenkühler 7 zugeleitet und darin wie bekannt mit Nebenkühlmittel 19 auf tiefstmögliche Temperatur abgekühlt. Massgebend für die Aufteilung der Mengenströme im Dreiwege-Ventil 5 ist jedenfalls die Zulauftemperatur des Kühlmittels vor den Anlagekomponenten 2, 3, die entsprechend deren Bedürfnissen nach gleichmässiger und ausreichender Kühlung möglichst konstant zu halten ist. Diese Kühlung ist somit unabhängig vom jeweiligen Anlagenzustand gewährleistet, wobei je nach abgegebener Last, nach Kondensator-Kühlmit-teltemperatur und nach Nebenkühlmitteltemperatur ein Maximum an Abwärme rekuperiert und ein Minimum an Abwärme an die Umwelt abgegeben wird.

Die erfindungsgemässe Anordnung wird besonders vorteilhaft dort zur Anwendung kommen, wo für den Turbinenkondensator 13 relativ kaltes Kühlmittel 17 zur Verfügung steht. Durch den Regenerativ-Wärmetauscher 8 kann umsomehr Wärme von den Anlagekomponenten 2, 3 übertragen werden, je kälter das Hauptkondensat ist. So können beispielsweise bei einer 220 MW-Anlage unter Vollast und einer Kondensator-Kühlmitteltemperatur von 8 °C etwa 40 % der vom Zwischenkühlmittel aufgenommenen Wärme an das Hauptkondensat abgegeben werden. Bei entsprechender Auslegung der beiden Apparate beaufschlagen hierbei etwa 85 % des Zwischenkühlmittels den Regenerativ-Wärmetauscher 8, während der Rest den Zwischenkühler 7 durchströmt. Durch diese Massnahme ist eine Erhöhung der Generatorleistung um ca. 250 KW möglich.

## Patentansprüche

Dampfkraftwerk mit einem unabhängig vom Arbeitsmittel und vom Kondensatorkühlmittel (17) des Hauptkreislaufes (12) arbeitenden Zwischenkühlkreislauf (1), in welchem die zu kühlenden Anlagekomponenten (2, 3) und ein von einem Nebenkühlmittel (19) beaufschlagter Zwischenkühler (7) in geschlossenem Kreis von einem Zwischenkühlmittel durchströmt werden und im Zwischenkühlkreis (1) ein zusätzlicher Regenerativ-Wärmetauscher (8) geschaltet ist, in welchem das Zwischenkühlmittel seine Wärme an das Arbeitsmittel des Hauptkreislaufes (12) abgibt, dadurch gekennzeichnet, dass der Regenerativ-Wärmetauscher (8) parallel zum Zwischenkühler (7) geschaltet ist, wobei für die mengenmässige Aufteilung des in den Anlage- komponenten (2, 3) erwärmten Zwischenkühlmittels auf Zwischenkühler (7) und Regenerativ-Wärmetauscher (8) ein regelbares Dreiwege-Mischventil (5) vorgesehen ist, und wobei ferner als Regelparameter die Temperatur (11) des Zwischenkühlmittels nach erfolgter Wärmeabgabe, Wiedervereinigung und Durchmischung der beiden Teilströme vor den zu Kühlenden Komponenten (2, 3) dient.

## Claims

Steam power plant comprising an intermediatecooling circuit (1) which operates independently of the working medium and of the condenser coolant (17) of the main circuit (12) and in which an intermediate coolant flows in a closed circuit through the plant components (2, 3) to be cooled and an intercooler (7) charged with a secondary coolant (19) and an additional regenerative neat exchanger (8) is connected into the intermediate cooling circuit (1), in which heat exchanger the intermediate coolant transfers its heat to the working medium of the main circuit (12), characterized in that the regenerative heat exchanger (8) is connected in parallel with the intercooler (7), a controllable three-way mixing valve (5) being provided for the quantitative distribution of the intermediate coolant heated in the plant components (2, 3) to intercooler (7) and regenerative heat exchanger (8), and, in addition, the temperature (11) of the intermediate coolant being used as control parameter after completed heat transfer, recombination and mixing of the two part flows upstream of the components (2, 3) to be cooled.

## Revendications

Centrale à vapeur avec un circuit de refroidissement intermédiaire (1) opérant indépendamment du fluide de travail et de l'agent de refroidissement (17) du condenseur du circuit de refroidissement principal (12), dans laquelle les parties de l'installation (2, 3) à refroidir et un refroidisseur intermédiaire (7) alimenté par un agent de refroidissement auxiliaire (19) sont parcourus en circuit fermé par un agent de refroidissement intermédiaire et où le circuit de refroidissement intermédiaire (1) comprend un échangeur de chaleur à régénération (8) supplémentaire dans lequel l'agent de refroidissement intermédiaire cède sa chaleur au fluide de travail du circuit principal (12), caractérisée en ce que l'échangeur de chaleur à régénération (8) est monté en parallèle avec le refroidisseur intermédiaire (7), montage dans lequel il est prévu une vanne de mélange à trois voies (5) réglable pour la répartition du débit de l'agent de refroidissement intermédiaire, échauffé dans les parties (2, 3) de l'installation, entre le refroidisseur intermédiaire (7) et l'échangeur de chaleur à régénération (8), et où en outre on utilise comme paramètre de réglage la température (11) de l'agent de refroidissement intermédiaire après achèvement du transfert de la chaleur, réunion et mélange des deux courants partiels mais avant les parties (2, 3) à refroidir.
